# EUROPÄISCHE PATENTSCHRIFT

(11) **EP 3 426 842 B1**
(45) Veröffentlichungstag und Bekanntmachung des Hinweises auf die Patenterteilung: **11.11.2020**
(21) Anmeldenummer: 17703923.7
(22) Anmeldetag: 08.02.2017
(51) Int. Cl.: E01B 9/02

(54) **VERFAHREN FÜR EIN ABSCHNITTWEISES SANIEREN EINES GLEISES**
METHOD FOR THE RENOVATION IN SECTIONS OF A TRACK
PROCÉDÉ DE RÉNOVATION PAR SEGMENTS D'UNE VOIE FERRÉE

(30) Priorität: 07.03.2016 AT 1192016
(43) Veröffentlichungstag der Anmeldung: 16.01.2019
(73) Patentinhaber: Plasser & Theurer Export von Bahnbaumaschinen Gesellschaft m.b.H., 1010 Wien (AT)
(72) Erfinder: STÖLNBERGER, Stefan, 4210 Gallneukirchen (AT)
(86) Internationale Anmeldenummer: PCT/EP2017/000176
(87) Internationale Veröffentlichungsnummer: WO 2017/153031

(56) Entgegenhaltungen:
- WO-A1-2012/095152
- DE-A1- 2 527 494
- JP-A- H08 302 604
- JP-A- 2007 332 687

## Beschreibung

Die Erfindung betrifft ein Verfahren für ein abschnittweises Sanieren eines Schienen, Schwellen und ursprüngliche Schienenbefestigungsmittel aufweisenden Gleises, wobei eine Gruppe von benachbarten Schwellen in einer Schienenlängsrichtung derart verschoben wird, dass eine Baulücke zur Durchführung von Schwellen und/oder für eine ungehinderte Schotterreinigung entsteht.

Durch WO 2012/095152 A1 ist ein Verfahren für ein abschnittweises Sanieren eines Gleises bekannt, wobei eine Gruppe von benachbarten Schwellen in einer Schienenlängsrichtung derart verschoben wird, dass damit eine Baulücke zur Durchführung von Schwellen und/oder für eine ungehinderte Schotterreinigung entsteht.

Die Aufgabe der vorliegenden Erfindung liegt nun in der Schaffung eines Verfahrens der eingangs genannten Art, mit dem eine Vereinfachung einer abschnittweisen Gleissanierung möglich ist.

Diese Aufgabe wird erfindungsgemäß mit einem Verfahren der gattungsgemäßen Art durch die im Kennzeichen von Anspruch 1 angeführten Merkmale gelöst.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine Ansicht in einer Schienenlängsrichtung von zwei eine Schwelle mit einer Schiene verbindenden Schienenbefestigungsmittel, Fig. 2 eine Draufsicht auf beide Schienenbefestigungsmittel, und Fig. 3, 4 je eine vereinfachte Seitenansicht eines Gleises.

Eine in Fig. 1 und 2 ersichtliche Schwelle 1 ist durch speziell ausgebildete Schienenbefestigungsmittel 2 mit einer Schiene 3 verbunden. Der Einfachheit halber ist hier lediglich eine Schiene 2 eines Gleises 4 dargestellt. Die nicht dargestellte zweite Schiene 2 des Gleises 4 ist ebenfalls durch zwei derartige Schienenbefestigungsmittel 2 mit der Schwelle 1 verbunden.

Jedes Schienenbefestigungsmittel 2 besteht aus einer Schraubverbindung 5 zur Befestigung eines durch ein Kontaktelement 6 einen Schienenfuß 7 der Schiene 3 kontaktierenden Verbindungsgliedes 8 an der Schwelle1. Das Kontaktelement 6 des Verbindungsgliedes 8 ist als um eine Achse 9 drehbarer Rollkörper 10 zum Abrollen auf der Schiene 3 in einer Schienenlängsrichtung 11 ausgebildet. Die Schraubverbindung 5 ist in einer Bohrung der Schwelle 1 verankert, die üblicherweise zur Befestigung einer der vielen bekannten Schienenbefestigungen dient.

Wie insbesondere in Fig. 2 ersichtlich, ist ein für eine Position oberhalb des Schienenfußes 7 vorgesehenes freies Ende 12 des Verbindungsgliedes 8 mittig zwischen zwei zum Abrollen am Schienenfuß 7 vorgesehenen Rollkörpern 10 angeordnet. Am freien Ende 12 des Verbindungsgliedes 8 ist eine Klemmeinrichtung 13 zur Herstellung einer kraftschlüssigen Verbindung zwischen Verbindungsglied 8 und Schienenfuß 7 angeordnet. Die hier beispielhaft als Schraube ausgeführt Klemmeinrichtung 13 könnte auch als Exzenter oder dgl. ausgebildet sein.

Wie in Fig. 3 und 4 dargestellt, sind die jeweils einer Schiene 3 zugeordneten Schienenbefestigungsmittel 2 einer Gruppe von benachbarten Schwellen 1 durch ein längenveränderbares Verbindungselement 14, vorzugsweise eine Kette, miteinander verbunden. Eine Länge I des zwischen Schienenbefestigungsmittel 2 zweier benachbarter Schwellen 1 angeordneten Verbindungselementes 14 ist einem Schwellenabstand des Gleises 4 entsprechend ausgebildet. Das Verbindungselement 14 könnte alternativ beispielsweise auch teleskopartig verlängerbar ausgebildet sein.

Für ein abschnittweises Sanieren des Gleises 4 wird eine Gruppe von benachbarten Schwellen 1 in Schienenlängsrichtung 11 derart verschoben, dass eine Baulücke 15 zur Durchführung von Schwellen 1 und/oder für eine ungehinderte Schotterreinigung entsteht (s. Fig. 3). Für eine vereinfachte Verschiebung der Schwellen 1 relativ zu beiden Schienen 3 werden die ursprünglichen Schienenbefestigungsmittel entfernt und hilfsweise durch die in Fig. 1 und 2. beschriebenen Schienenbefestigungsmittel 2 ersetzt. Diese können nunmehr mitsamt der zugeordneten Schwelle 1 sehr einfach durch eine Arbeitskraft per Hand auf den Schienen 3 in deren Längsrichtung abgerollt bzw. verschoben werden, um damit die zur Gleissanierung erforderliche Baulücke 15 zu schaffen (s. Fig. 4). Die Schwelle 1 kann nach deren Verschiebung wahlweise durch Betätigung der als Schraube ausgebildeten Klemmeinrichtung 13 kraftschlüssig mit den Schienen 3 verbunden werden, um damit ein weiteres, unbeabsichtigtes Verschieben zuverlässig zu verhindern.

Da infolge intensiv befahrener Gleise 4 nur kurze Zeitfenster für eine Gleissanierung zur Verfügung stehen, werden in einer hier beispielhaft angeführten Einsatzmöglichkeit die mit den erfindungsgemäßen Schienenbefestigungsmittel 2 verbundenen Schwellen 1 - nach Reinigung des in der Baulücke 15 gelagerten Schotters - wiederum in ihre Ausgangsposition zurück verschoben (s. Fig. 4). Erst am darauffolgenden Tag erfolgt in einer weiteren Sanierungsetappe eine Erneuerung der Schwellen 1, wobei wiederum - wie bereits erwähnt - durch Verschieben einer Gruppe von Schwellen 1 die nunmehr für eine Schwellendurchführung erforderliche Baulücke 15 geschaffen wird.

Für das genannte Rückverschieben der Schwellen 1 ist es von besonderem Vorteil, wenn zwei benachbarte Schwellen 1 jeweils durch ein vorzugsweise als Kette ausgebildetes Verbindungselement 14 gekoppelt sind. Es muss daher lediglich die an die Baulücke 15 angrenzende Schwelle 1 erfasst und in deren ursprüngliche Position zurück verschoben werden. Da der Rollwiderstand infolge der Rollkörper 10 sehr gering ist, kann diese Verschiebung problemlos durch eine Arbeitskraft händisch ausgeführt werden. Die angrenzenden, durch die Verbindungselemente 14 miteinander verbunden Schwellen 1 der Gruppe werden automatisch in ihre jeweilige ursprüngliche Position mitgezogen. Infolge der auf einen Schwellenabstand bestimmten Länge I jedes Verbindungselementes 14 ist sichergestellt, dass mit der Rückverschiebung der Schwellen 1 automatisch auch der richtige Schwellenabstand vorliegt.

## Patentansprüche

1. Verfahren für ein abschnittweises Sanieren eines Schienen (3), Schwellen (1) und ursprüngliche Schienenbefestigungsmittel aufweisenden Gleises (4), wobei eine Gruppe von benachbarten Schwellen (1) in einer Schienenlängsrichtung (11) derart verschoben wird, dass eine Baulücke (15) zur Durchführung von Schwellen (1) und/oder für eine ungehinderte Schotterreinigung entsteht, **dadurch gekennzeichnet, dass** für eine vereinfachte Verschiebung der Schwellen (1) relativ zu beiden Schienen (3) die ursprünglichen Schienenbefestigungsmittel (2) entfernt und hilfsweise durch Schienenbefestigungsmittel (2) ersetzt werden, die auf der Schiene (3) in deren Längsrichtung abrollbar sind, wobei die Schienenbefestigungsmittel (2) aus einer Schraubverbindung (5) zur Befestigung eines durch ein Kontaktelement (6) einen Schienenfuß (7) der Schiene (3) kontaktierenden Verbindungsgliedes (8) an einer der Schwellen (1) bestehen, wobei das Kontaktelement (6) des Verbindungsgliedes (8) als um eine Achse (9) drehbarer Rollkörper (10) zum Abrollen auf der Schiene (3) in einer Schienenlängsrichtung ausgebildet ist.

2. Verfahren nach Anspruch 1, **dadurch gekennzeichnet, dass** ein für eine Position oberhalb des Schienenfußes (7) vorgesehenes freies Ende (12) des Verbindungsgliedes (8) mittig zwischen zwei zum Abrollen am Schienenfuß (7) vorgesehene Rollkörper (10) angeordnet ist, wobei am Verbindungsglied (8) eine Klemmeinrichtung (13) zur Herstellung einer kraftschlüssigen Verbindung zwischen Verbindungsglied (8) und Schienenfuß (7) angeordnet ist, und wobei die Schwelle (1) nach deren Verschiebung durch Betätigung der Klemmeinrichtung (13) kraftschlüssig mit den Schienen (3) verbunden wird.

3. Verfahren nach Anspruch 1 oder 2, **dadurch gekennzeichnet, dass** die jeweils einer Schwelle (1) zugeordneten Schienenbefestigungsmittel (2) einer Gruppe von Schwellen (1) durch ein längenveränderbares Verbindungselement (14), vorzugsweise eine Kette, miteinander verbunden sind, wobei eine Länge (I) des zwischen benachbarten Schwellen (1) angeordneten Verbindungselementes (14) einem Schwellenabstand des Gleises entsprechend ausgebildet ist, wobei für eine Rückverschiebung der Schwellen (1) die an eine Baulücke (15) angrenzende Schwelle (1) erfasst und in deren ursprüngliche Position zurück verschoben wird, wobei die angrenzenden, durch die Verbindungselemente (14) miteinander verbunden Schwellen der Gruppe automatisch in ihre jeweilige ursprüngliche Position mitgezogen werden.

## Claims

1. A method for sectional rehabilitation of a track (4) having rails (3), sleepers (1) and original rail fastening means (2), wherein a group of adjacent sleepers (1) is displaced in a longitudinal direction (11) of the rails in such a way that a construction gap (15) results which allows the passage of sleepers (1) and/or unhindered ballast cleaning, **characterized in that**, for a simplified displacement of the sleepers (1) relative to the two rails (3), the original rail fastening means (2) are removed and alternatively replaced by rail fastening means (2) which are designed to roll on the rail (3) in the longitudinal direction thereof, wherein the rail fastening means (2) consisting of a screw connection (5) for fastening a connecting member (8) to a sleeper (1), the connecting member (8) contacting a rail base (7) of a rail (3) by means of a contact element (6), wherein the contact element (6) of the connecting member (8) is designed as a rolling element (10), rotatable about an axis (9), for rolling on the rail (3) in a longitudinal direction of the rail.

2. A method according to claim 1, **characterized in that** a free end (12) of the connecting member (8), intended for being positioned above the rail base (7), is arranged centrally between two rolling elements (10) provided for rolling on the rail base (7), wherein a clamping device (13) for establishing a force-locking connection between the connecting member (8) and rail base (7) is arranged on the connecting member (8), and wherein the sleeper (1), after displacement thereof, is force-locking connected to the rails (3) by actuation of the clamping device (13).

3. A method according to claim 1 or 2, **characterized in that**, the rail fastening means (2) of a group of sleepers (1), associated in each case with one sleeper (1), are connected to one another by means of a length-adjustable connecting element (14), preferably a chain, wherein a length (I) of the connecting element (14) arranged between adjacent sleepers (1) is configured to correspond to a sleeper distance of the track, wherein for a re-displacement of the sleepers (1), the sleeper (1) adjoining the construction gap (15) is seized and displaced back into its the original position, wherein the adjoining sleepers of the group, connected to one another by the connecting elements (14) are automatically pulled along into their respective original positions.

## Revendications

1. Procédé pour un assainissement par sections d'une voie ferrée (4) présentant des rails (3), traverses (1) et moyens de fixation de rail d'origine, dans lequel un groupe de traverses voisines (1) est décalé dans une direction longitudinale de rail (11) de telle sorte qu'un espace (15) pour le passage de traverses (1) et/ou pour un nettoyage de ballast libre apparaît, **caractérisé en ce que** pour un coulissement simplifié des traverses (1) par rapport aux deux rails (3), les moyens de fixation de rail d'origine (2) sont retirés et remplacés en remplacement par des moyens de fixation de rail (2) qui sont déroulables sur le rail (3) dans sa direction longitudinale, dans lequel les moyens de fixation de rail (2) se composent d'une connexion vissée (5) pour la fixation d'un organe de connexion (8) venant en contact avec un patin de rail (7) du rail (3) par un élément de contact (6) sur une des traverses (1), dans lequel l'élément de contact (6) de l'organe de connexion (8) est réalisé en tant que corps de roulement (10) rotatif autour d'un axe (9) pour le déroulement sur le rail (3) dans une direction longitudinale de rail.

2. Procédé selon la revendication 1, **caractérisé en ce qu'**une extrémité libre (12) de l'organe de connexion (8) prévue pour une position au-dessus du patin de rail (7) est disposée au centre entre deux corps de roulement (10) prévus pour le déroulement au niveau du patin de rail (7), dans lequel un dispositif de serrage (13) est disposé au niveau de l'organe de connexion (8) pour la réalisation d'une connexion entraînée par adhérence entre organe de connexion (8) et patin de rail (7), et dans lequel la traverse (1) est connectée aux rails (3) de manière entraînée par adhérence après son coulissement par actionnement du dispositif de serrage (13).

3. Procédé selon la revendication 1 ou 2, **caractérisé en ce que** les moyens de fixation de rail (2) associés chacun à une traverse (1) d'un groupe de traverses (1) sont connectés l'un à l'autre par un élément de connexion (14) de longueur variable, de préférence une chaîne, dans lequel une longueur (1) de l'élément de connexion (14) disposé entre des traverses voisines (1) est réalisée pour correspondre à un espacement de traverses de la voie ferrée, dans lequel la traverse (1) adjacente à un espace (15) est détectée pour un coulissement vers l'arrière des traverses (1) et coulissée vers l'arrière dans sa position d'origine, dans lequel les traverses adjacentes du groupe connectées l'une à l'autre par les éléments de connexion (14) sont automatiquement entraînées dans leur position d'origine respective.
